# FASCICULE DE BREVET EUROPEEN

(11) **EP 1 476 603 B1**
(45) Date de publication et mention de la délivrance du brevet: **05.04.2006**
(21) Numéro de dépôt: 03709916.5
(22) Date de dépôt: 04.02.2003
(51) Int. Cl.: E01B 9/18, B28B 23/00

(54) **GAINE D'ANCRAGE PERMETTANT L'ASSEMBLAGE D'UN ORGANE FONCTIONNEL A UN SUBSTRAT**
ANKERHÜLSE ZUR VERBINDUNG EINES FUNKTIONNELLEN GLIEDES MIT EINEM SUBSTRAT
ANCHORING SHEATH FOR MOUNTING A FUNCTIONAL BODY ON A SUBSTRATE

(30) Priorité: 18.02.2002 FR 0202030
(43) Date de publication de la demande: 17.11.2004
(73) Titulaire: Vape Rail International, F-01102 Oyonnax Cedex (FR)
(72) Inventeur: MAHIKIAN, Edmond, F-01130 NANTUA (FR)
(74) Mandataire: Jeannet, Olivier
(86) Numéro de dépôt international: PCT/FR2003/000334
(87) Numéro de publication internationale: WO 2003/071033

(56) Documents cités:
- EP-A- 1 116 826
- DD-A- 228 846
- US-A- 4 948 089
- US-A- 5 740 651

## Description

La présente invention concerne une gaine d'ancrage permettant l'assemblage d'un organe fonctionnel à un substrat dans lequel est noyée la gaine. Ledit organe fonctionnel peut en particulier être une vis ou un tire-fond et ledit substrat peut être un bloc de béton moulé autour de la gaine.

Une gaine selon l'invention est notamment destinée à être utilisée pour la fixation d'un rail ferroviaire sur une traverse en béton.

Dans cette application spécifique, il est bien connu d'utiliser des gaines en matière synthétique fermées à une de leurs extrémités. Ces gaines sont noyées dans du béton moulé à la forme d'une traverse de chemin de fer, de telle sorte que leurs extrémités ouvertes débouchent sur la face supérieure de cette traverse, et reçoivent les tire-fonds assurant la fixation des rails.

Une telle gaine est livrée avec un capuchon de fermeture de son extrémité ouverte permettant d'éviter la pénétration de corps étrangers dans sa cavité, notamment d'eau ou de gravillons, lorsque la traverse qui la comporte est stockée en extérieur ou mise en place sur le chantier. Ces corps étrangers sont en effet susceptibles de s'opposer au vissage d'un tire-fond dans une gaine et, sous la pression du tire-fond, d'être à l'origine de fissurations du béton. Lors de la fixation du rail, les capuchons sont crevés au moyen d'une barre pour permettre la mise en place des tire-fonds.

Ces capuchons permettent normalement d'assurer une assez bonne étanchéité des gaines, sans que l'on puisse toutefois être certain que cette étanchéité est assurée dans tous les cas. En effet, les tolérances de fabrication des capuchons et des gaines peuvent en effet laisser exister un interstice entre ces capuchons et gaines, par lequel de l'eau de ruissellement peut pénétrer dans la cavité d'une gaine ; les capuchons peuvent ne pas être parfaitement enfoncés et maintenus sur les gaines, et peuvent être arrachés lors des manipulations.

Le risque de fissuration du béton en cas de corps étrangers a pu être limité en équipant la gaine d'une coque métallique extérieure, formée par deux demi-coquilles assemblées. Cette coque augmente toutefois sensiblement le coût de fabrication d'une gaine.

Pour remédier à ce même problème de fissuration, il a été conçu de réaliser une gaine ouverte à ses deux extrémités et d'équiper l'extrémité "inférieure" de la gaine, c'est-à-dire l'extrémité destinée à être noyée dans le béton, d'un bouchon en matériau destructible, notamment en polystyrène expansé. Dans cette gaine, le bouchon comprend un plot cylindrique de hauteur limitée, destiné à être engagé dans l'extrémité correspondante de la gaine et à être collé à celle-ci pour fermer cette extrémité. Lors du moulage du béton, une aiguille est mise en place dans le moule de manière à être fichée dans le bouchon et à rejoindre la face du moule opposée à celle sur laquelle se trouve la gaine, puis le béton est moulé autour de cette gaine et de cette aiguille. L'aiguille est retirée lors du démoulage et permet d'aménager un conduit inférieur d'écoulement. Au moment de la mise en place du tire-fond, le bouchon est éliminé au moyen d'un solvant, ce qui permet de libérer ledit conduit inférieur d'écoulement, pour permettre l'évacuation de l'eau éventuellement contenue dans la gaine.

Cette technique, si elle est efficace à l'égard d'une faible quantité d'eau non gelée, n'est en revanche pas efficace lorsque de l'eau en quantité relativement importante se trouve dans le fond de la gaine, ou lorsque de l'eau gelée ou des gravillons se trouve dans ce même fond. L'eau en quantité relativement importante ou l'eau gelée empêche en effet le solvant de venir au contact du bouchon, et les gravillons ne peuvent s'évacuer par ledit conduit inférieur d'écoulement, dont la section est limitée. La nécessité d'utiliser un solvant sur le chantier, en quantité déterminée pour chaque gaine, est de plus une contrainte pratique certaine.

On connaît également par le document N° DD 228 846 une gaine pour fixer un rail sur une traverse en béton, dont l'extrémité inférieure est pourvue d'un rebord interne et d'un bouchon pouvant être clipsé sur ce rebord. Le bouchon est injecté avec la gaine en une pièce, et est relié à cette gaine par une zone déchirable. Une paroi périphérique permet de guider le bouchon vers le rebord interne de la gaine pour permettre le clipsage.

Ce document ainsi décrit une gaine à bouchon en un matériau de même nature que la cheville, et donc relativement rigide, ne permettant pas de traiter le cas de la présence d'eau dans la gaine.

La présente invention vise à fournir une gaine permettant traiter le cas de la présence d'eau dans la gaine tout en remédiant aux inconvénients précités de la gaine existante.

Son objectif est donc de fournir une gaine permettant d'éliminer tout risque de détérioration du substrat entourant la gaine lors de la mise en place d'un organe fonctionnel dans cette gaine, sans nécessité d'utiliser un solvant pour permettre l'effacement d'éventuels corps étrangers présents dans la gaine.

Un autre objectif de l'invention est de fournir une gaine restant facile à fabriquer et présent une parfaite étanchéité au moment du coulage du béton.

La gaine concemée reçoit un bouchon et permet l'assemblage d'un organe fonctionnel à un substrat dans lequel est noyée ladite gaine, cette gaine étant ouverte à ses deux extrémités et recevant le bouchon à son extrémité inférieure, c'est-à-dire son extrémité destinée à être noyée dans le substrat, cette gaine comprenant, au niveau de ladite extrémité inférieure, un rebord circulaire faisant saillie radialement vers l'intérieur, qui délimite une ouverture de plus faible diamètre que celui de la cavité délimitée par la gaine, le bouchon comprenant une gorge aménagée dans sa paroi latérale de telle sorte qu'il puisse être engagé dans ladite ouverture jusqu'à pénétration dudit rebord dans ladite gorge.

Selon l'invention, telle que définie par la revendication 1 annexée, le bouchon est en matériau élastique compressible et comprend un bossage central proéminent ainsi qu'une partie de base, le bossage ayant une section supérieure à celle de ladite ouverture et comprenant ladite gorge aménagée dans sa paroi latérale, au niveau de sa base, de telle sorte que ledit bossage puisse être engagé dans ladite ouverture jusqu'à pénétration dudit rebord dans ladite gorge, et ladite partie de base étant conformée pour, dans cette position de pénétration, être appliquée contre ledit rebord , le bossage dépassant largement à l'intérieur de la gaine.

Le bouchon et la gaine sont ainsi faciles à assembler, par engagement du bossage dans l'extrémité inférieure de la gaine et pénétration dudit rebord dans ladite gorge. Lorsque cet assemblage est réalisé, le bossage dépasse largement à l'intérieur de la gaine et constitue un tampon compressible permettant, lors de la mise en place dudit organe fonctionnel, l'effacement d'un ou plusieurs corps étrangers éventuellement présents dans la cavité de la gaine.

La partie de base est, quant à elle, appliquée contre ledit rebord et assure une parfaite étanchéité lors du coulage du béton. Elle forme en outre une réserve inférieure de compressibilité pour le cas où le ou les corps étrangers auraient un volume relativement important.

Grâce à l'invention, il est ainsi possible de s'affranchir des problèmes liés à l'étanchéité incertaine que présentent les capuchons fermant l'extrémité "supérieure" des gaines, et la réserve de compressibilité formée par le bouchon est suffisamment importante pour être efficace dans tous les cas.

Le rebord et le bouchon peuvent être conformés de telle sorte que le bouchon soit assemblable à la gaine par encliquetage dudit rebord dans ladite gorge.

Dans ce cas, ledit rebord peut être conformé de manière à délimiter une ouverture de forme conique, dont le plus grand diamètre est situé sur l'extérieur de la gaine, et/ou présenter une zone arrondie entre sa face extérieure et sa face délimitant cette ouverture.

Ces dispositions facilitent l'engagement du bossage au travers de l'ouverture.

Le rebord et le bouchon peuvent être conformés de telle sorte que le bouchon soit assemblable à la gaine par d'autres moyens qu'un encliquetage, notamment par vissage.

Dans le cas d'un assemblage par vissage, le bossage central du bouchon comprend un filet dimensionné pour coopérer avec le rebord, qui communique avec ladite gorge.

Ladite partie de base peut s'étendre, dans la direction radiale, au-delà du rebord et recouvrir une partie de l'extrémité inférieure de la gaine, ce qui renforce la résistance du montage du bouchon sur la gaine.

L'extrémité inférieure de la gaine et ladite partie de base peuvent présenter des zones d'emboîtement réciproque, qui augmentent la surface de contact entre la partie de base et la gaine, et contribuent à maintenir cette partie de base en application étroite contre l'extrémité inférieure de la gaine. Notamment, cette extrémité inférieure peut présenter un évidement périphérique extérieur au niveau de la jonction de la paroi latérale de la gaine et dudit rebord, et la partie de base peut comprendre un rebord périphérique propre à s'appliquer contre la gaine au niveau de cet évidement.

Lesdites zones d'emboîtement réciproque peuvent en outre être conformées pour réaliser un encliquetage ou un coincement de ladite partie de base sur l'extrémité inférieure de la gaine.

Pour sa bonne compréhension, l'invention est à nouveau décrite ci-dessous en référence au dessin schématique annexé représentant, à titre d'exemple non limitatif, plusieurs formes de réalisation possibles de la gaine d'ancrage qu'elle concerne.
La figure 1 en est une vue selon une première forme de réalisation, en coupe passant par l'axe de la gaine ;
la figure 2 est une vue en perspective du bouchon que comprend cette gaine ;
la figure 3 est une vue partielle de la gaine selon une deuxième forme de réalisation, en coupe passant par l'axe de la gaine ;
la figure 4 est une vue en perspective du bouchon comprend cette gaine ;
la figure 5 est une vue partielle de la gaine selon une troisième forme de réalisation, en coupe passant par l'axe de la gaine, et
la figure 6 est une demi-vue en coupe, à échelle agrandie, de cette gaine.

Par simplification, les éléments ou partie d'éléments qui se retrouvent d'une forme de réalisation à une autre sont désignés par les mêmes références numériques.

La figure 1 représente une gaine d'ancrage 1 utilisable pour le montage d'un rail ferroviaire sur une traverse en béton. Cette gaine. 1 est, selon une technique bien connue, destinée à être noyée dans du béton moulé à la forme d'une traverse de chemin de fer, de telle sorte que l'une de ses extrémités débouche sur la face supérieure de cette traverse, et à recevoir un tire-fond assurant la fixation d'un rail.

La gaine 1 comprend des saillies annulaires extérieures 2 pour sa prise d'appui dans le béton et un filet intérieur 3 pour permettre le vissage du tire-fond.

La gaine 1 est ouverte non seulement à son extrémité "supérieure", c'est-à-dire celle par laquelle le tire-fond est destiné à être engagé en elle, mais également à son extrémité "inférieure" 1b, c'est-à-dire celle destinée à être noyée dans le béton, et reçoit un bouchon 4 de fermeture de cette extrémité 1 b.

Au niveau de cette extrémité 1b, la gaine 1 comprend un rebord circulaire 5 faisant saillie radialement vers l'intérieur, qui délimite une ouverture de plus faible diamètre que celui de la cavité délimitée par la gaine 1.

Le bouchon 4 est en matériau élastique compressible. Il comprend un bossage 4a et une partie de base 4d, et présente une partie médiane de section transversale supérieure à celle de l'ouverture délimitée par le rebord 5, des extrémités de plus faible section que cette ouverture et des zones de transition évasées entre cette partie médiane et ces extrémités. Une gorge 6 propre à recevoir étroitement le rebord 5 est aménagée au niveau de la partie médiane.

Comme cela se comprend aisément, le bouchon 4 est destiné à être inséré dans l'ouverture délimitée par le rebord 5 de manière à déformer vers l'intérieur sa partie 4a, jusqu'à pénétration du rebord 5 dans la gorge 6. Le rappel élastique du matériau du bouchon 4 assure le maintien de ce bouchon 4 en position par rapport à la gaine 1.

Pour son insertion de manière mécanisée, le bouchon 4 comprend des cavités à ses extrémités, permettant la prise d'appui d'un outil d'insertion. Dans ladite position d'assemblage, la partie du bouchon 4 engagée dans la gaine 1 forme un bossage central proéminent, qui dépasse largement à l'intérieur de la gaine 1 et permet, lors de la mise en place du tire-fond, l'effacement d'un ou plusieurs corps étrangers éventuellement présents dans la cavité de la gaine 1. La partie du bouchon 4 située hors de la gaine 1 est appliquée contre le rebord 5 de manière à assurer une parfaite étanchéité de la gaine 1 lors du coulage du béton. Cette partie du bouchon 4 située hors de la gaine 1 forme par ailleurs une réserve supplémentaire de compressibilité par rapport au béton.

Dans la forme de réalisation représentée sur les figures 3 et 4, le bouchon 4 est destiné à être assemblé à la gaine 1 par vissage. Il comprend un bossage central proéminent 4a dans lequel est aménagé un filet 7, qui communique avec la gorge 6. Ce filet 7 permet le vissage du bouchon 4 jusqu'à application étroite de la partie de base 4d du bouchon 4 contre le rebord 5.

La partie de base 4d peut comprendre une cavité débouchant sur sa face extérieure, notamment de forme hexagonale, permettant la prise d'appui d'un outil d'insertion de manière mécanisée du bouchon 4 dans la gaine 1.

Dans la forme de réalisation montrée sur les figures 5 et 6, le rebord 5 délimite une ouverture de forme conique, dont le plus grand diamètre est situé sur l'extérieur de la gaine 1, et présente une zone arrondie 5a entre sa face extérieure et sa face délimitant cette ouverture. Ces dispositions facilitent l'engagement du bossage 4a au travers de cette ouverture.

La face extérieure du rebord 5 forme une saillie circulaire 8 à section en forme de "V" et un évidement périphérique est aménagé au niveau de la jonction de la paroi latérale de la gaine 1 et du rebord 5.

La partie de base 4d du bouchon 4 s'étend, dans la direction radiale, au-delà du rebord 5 et recouvre une partie de l'extrémité inférieure de la gaine 1. Cette partie de base 4d comprend une gorge conformée pour être engagée étroitement sur la saillie 8 lorsque le bouchon 4 est assemblé à la gaine 1, et un rebord 9 conformé être engagé dans ledit évidement.

L'extrémité 1b de la gaine 1 et la partie de base 4d présentent ainsi des zones d'emboîtement réciproque qui augmentent la surface de contact entre la partie de base 4d et la gaine 1 et contribuent à maintenir cette partie de base 4d en application étroite contre l'extrémité inférieure de la gaine 1.

Il apparaît de ce qui précède que l'invention apporte une amélioration déterminante à la technique antérieure, en fournissant une gaine d'ancrage permettant d'éliminer tout risque de détérioration du substrat entourant la gaine lors de la mise en place d'un organe fonctionnel dans cette gaine, sans nécessité d'utiliser un solvant pour permettre l'effacement d'éventuels corps étrangers présents dans la gaine. Cette gaine reste de plus facile à fabriquer et présente une parfaite étanchéité au moment du coulage du béton.

Il va de soi que l'invention n'est pas limitée à la forme de réalisation décrite ci-dessus à titre d'exemple mais qu'elle en embrasse au contraire toutes les variantes de réalisation entrant dans le champ de protection défini par les revendications ci-annexées.

## Revendications

1. Dispositif d'ancrage (1) comprenant une gaine (1) recevant un bouchon (4) et permettant l'assemblage d'un organe fonctionnel à un substrat dans lequel est noyée ladite gaine, cette gaine étant ouverte à ses deux extrémités et recevant le bouchon (4) à son extrémité inférieure (1b), c'est-à-dire son extrémité destinée à être noyée dans le substrat, cette gaine comprenant, au niveau de ladite extrémité inférieure, un rebord circulaire (5) faisant saillie radialement vers l'intérieur, qui délimite une ouverture de plus faible diamètre que celui de la cavité délimitée par la gaine, le bouchon comprenant une gorge (6) aménagée dans sa paroi latérale de telle sorte qu'il puisse être engagé dans ladite ouverture jusqu'à pénétration dudit rebord dans ladite gorge ;
dispositif **caractérisé en ce que** le bouchon (4) est en matériau élastique compressible et comprend un bossage central proéminent (4a) ainsi qu'une partie de base (4d), le bossage ayant une section supérieure à celle de ladite ouverture et comprenant ladite gorge (6) aménagée dans sa paroi latérale, au niveau de sa base, de telle sorte que ledit bossage (4a) puisse être engagé dans ladite ouverture jusqu'à pénétration dudit rebord (5) dans ladite gorge, et ladite partie de base (4d) étant conformée pour, dans cette position de pénétration, être appliquée contre ledit rebord , le bossage dépassant largement à l'intérieur de la gaine.

2. Dispositif (1) selon la revendication 1, **caractérisé en ce que** le rebord (5) et le bouchon (4) sont conformés de telle sorte que le bouchon (4) est assemblable à la gaine (1) par encliquetage dudit rebord (5) dans ladite gorge (6).

3. Dispositif (1) selon la revendication 2, **caractérisé en ce que** le rebord (5) est conformé de manière à délimiter une ouverture de forme conique, dont le plus grand diamètre est situé sur l'extérieur de la gaine (1).

4. Dispositif (1) selon la revendication 2 ou la revendication 3, **caractérisé en ce que** le rebord (5) présente une zone arrondie entre la face extérieure de ce rebord (5) et la face de ce rebord (5) délimitant ladite ouverture.

5. Dispositif (1) selon la revendication 1, **caractérisé en ce que** le rebord (5) et le bouchon (4) sont conformés de telle sorte que le bouchon (4) est assemblable à la gaine (1) par vissage, le bossage central du bouchon (4) comprenant un filet dimensionné pour coopérer avec ledit rebord (5), ce filet communiquant avec ladite gorge (6).

6. Dispositif (1) selon l'une des revendications 1 à 5, **caractérisé en ce que** ladite partie de base (4d) s'étend, dans la direction radiale, au-delà du rebord (5) et recouvre une partie de l'extrémité inférieure (1b) de la gaine (1).

7. Dispositif (1) selon l'une des revendications 1 à 6, **caractérisé en ce que** l'extrémité inférieure (1b) de la gaine (1) et ladite partie de base (4d) présentent des zones d'emboîtement réciproque.

8. Dispositif (1) selon la revendication 7, **caractérisé en ce que** l'extrémité inférieure de la gaine (1) présente un évidement périphérique extérieur au niveau de la jonction de la paroi latérale de la gaine (1) et dudit rebord (5), et **en ce que** ladite partie de base (4d) comprend un rebord périphérique (9) propre à s'appliquer contre la gaine (1) au niveau de cet évidement.

9. Dispositif (1) selon la revendication 7 ou la revendication 8, **caractérisé en ce que** lesdites zones d'emboîtement réciproque sont conformées pour réaliser un encliquetage ou un coincement de ladite partie de base (4d) sur l'extrémité inférieure (1b) de la gaine (1).

10. Utilisation du dispositif d'ancrage (1) selon l'une des revendications 1 à 9 pour le montage d'un rail ferroviaire sur une traverse en béton.

## Patentansprüche

1. Befestigungsvorrichtung (1), umfassend eine Hülle (1), die einen Stöpsel (4) aufnimmt und den Zusammenbau eines Funktionselements mit einem Substrat, in das die Hülle eingelassen ist, ermöglicht, wobei diese Hülle an ihren beiden Enden offen ist und an ihrem unteren Ende (1b), d.h. ihrem Ende, das dazu bestimmt ist, in das Substrat eingelassen zu werden, den Stöpsel (4) aufnimmt, wobei diese Hülle im Bereich des unteren Endes einen kreisförmigen Rand (5) aufweist, der radial nach innen vorspringt und eine Öffnung mit geringerem Durchmesser als jener des von der Hülle begrenzten Hohlraums begrenzt, wobei der Stöpsel eine Rille (6) umfasst, die in seiner Seitenwand vorgesehen ist, so dass er in die Öffnung eingreifen kann, bis der Rand in die Rille eindringt;
wobei die Vorrichtung **dadurch gekennzeichnet ist, dass** der Stöpsel (4) aus einem komprimierbaren elastischen Material besteht und einen herausragenden Mittelbuckel (4a) sowie einen Basisteil (4d) aufweist, wobei der Buckel einen größeren Querschnitt als jener der Öffnung hat und die Rille (6) umfasst, die in seiner Seitenwand im Bereich seiner Basis vorgesehen ist, so dass der Buckel (4a) in die Öffnung bis zum Eindringen des Randes (5) in die Rille eingreifen kann, und wobei der Basisteil (4d) derart ausgeführt ist, dass er in dieser Eindringposition gegen den Rand gedrückt werden kann, wobei der Buckel weit in das Innere der Hülle hineinreicht.

2. Vorrichtung (1) nach Anspruch 1, **dadurch gekennzeichnet, dass** der Rand (5) und der Stöpsel (4) derart ausgeführt sind, dass der Stöpsel (4) mit der Hülle (1) durch Einrasten des Randes (5) in der Rille (6) zusammengebaut werden kann.

3. Vorrichtung (1) nach Anspruch 2, **dadurch gekennzeichnet, dass** der Rand (5) derart ausgebildet ist, dass eine Öffnung von konischer Form begrenzt wird, deren größerer Durchmesser sich außen auf der Hülle (1) befindet.

4. Vorrichtung (1) nach Anspruch 2 oder Anspruch 3, **dadurch gekennzeichnet, dass** der Rand (5) eine abgerundete Zone zwischen der Außenseite dieses Randes (5) und der Seite des Randes (5), die die Öffnung begrenzt, aufweist.

5. Vorrichtung (1) nach Anspruch 1, **dadurch gekennzeichnet, dass** der Rand (5) und der Stöpsel (4) derart ausgebildet sind, dass der Stöpsel (4) mit der Hülle (1) durch Verschrauben zusammengebaut werden kann, wobei der Mittelbuckel des Stöpsels (4) ein Gewinde umfasst, das derart dimensioniert ist, dass es mit dem Rand (5) zusammenwirkt, wobei dieses Gewinde mit der Rille (6) in Verbindung steht.

6. Vorrichtung (1) nach einem der Ansprüche 1 bis 5, **dadurch gekennzeichnet, dass** sich der Basisteil (4d) in Radialrichtung über den Rand (5) hinaus erstreckt und einen Teil des unteren Endes (1b) der Hülle (1) abdeckt.

7. Vorrichtung (1) nach einem der Ansprüche 1 bis 6, **dadurch gekennzeichnet, dass** das untere Ende (1b) der Hülle (1) und der Basisteil (4d) wechselseitige Einsetzzonen aufweisen.

8. Vorrichtung (1) nach Anspruch 7, **dadurch gekennzeichnet, dass** das untere Ende der Hülle (1) eine äußere Umfangsaussparung im Bereich der Verbindung der Seitenwand der Hülle (1) und des Randes (5) aufweist, und dass der Basisteil (4d) einen Umfangsrand (9) umfasst, der sich an die Hülle (1) im Bereich dieser Aussparung anlegen kann.

9. Vorrichtung (1) nach Anspruch 7 oder Anspruch 8, **dadurch gekennzeichnet, dass** die wechselseitigen Einsetzzonen derart ausgebildet sind, dass ein Einrasten oder Einklemmen des Basisteils (4d) auf dem unteren Ende (1b) der Hülle (1) erfolgt.

10. Verwendung der Befestigungsvorrichtung (1) nach einem der Ansprüche 1 bis 9 für die Montage einer Eisenbahnschiene auf einer Betontraverse.

## Claims

1. An anchoring device (1) comprising a sheath (1) receiving a cap (4) and allowing the construction of a functional organ to a substrate in which said sheath is embedded, this sheath being open on both extremities and receiving the cap (4) at its lower extremity (1b), that is, its extremity designed to be embedded in the substrate, this sheath comprising, at the level of said lower extremity, a circular rim (5) which radially protrudes towards the inside and defines an opening with a smaller diameter than that of the cavity defined by the sheath, the cap comprising a groove (6) provided in its lateral wall in such a way that it may be engaged in said opening until penetration of said rim in said groove;
The device **characterized in that** the cap (4) is in a compressible elastic material and comprises a raised central boss (4a) as well as a base part (4d), the boss having a section larger than that of said opening and comprising said groove (6) provided in its lateral wall, at the level of its base, in such a way that said boss (4a) may be engaged in said opening until penetration of said rim (5) into said groove, and said base part (4d) is formed such that the base engages with said rim in this penetration position, the boss largely projecting inside the sheath.

2. The device (1) according to claim 1, **characterized in that** the rim (5) and the cap (4) are formed in such a way that the cap (4) is constructed to the sheath (1) by catching said rim (5) into said groove (6).

3. The device (1) according to claim 2, **characterized in that** the rim (5) is formed in such a manner as to define a conical shaped opening, whose largest diameter is situated on the outside of the sheath (1).

4. The device (1) according to claim 2 or claim 3, **characterized in that** the rim (5) presents a rounded zone between the outer face of this rim (5) and the face of this rim (5) defining said opening.

5. The device (1) according to claim 1, **characterized in that** the rim (5) and the cap (4) are formed in such a way that the cap (4) is constructed to the sheath (1) by screwing, the central boss of the cap (4) comprising a thread sized to cooperate with said rim (5), this thread communicating with said groove (6).

6. The device (1) according to one of claims 1 to 5, **characterized in that** said base part (4d) extends radially beyond the rim (5) and covers a part of the lower extremity (1b) of the sheath (1).

7. The device (1) according to one of claims 1 to 6, **characterized in that** the lower extremity (1b) of the sheath (1) and said base part (4d) present areas of reciprocal nesting.

8. The device (1) according to claim 7, **characterized in that** the lower extremity of the sheath (1) presents a peripheral external recess at the level of the junction of the lateral wall of the sheath (1) and said rim (5), and **in that** said base part (4d) comprises a peripheral rim (9) suitable for engaging the sheath (1) at the level of this recess.

9. The device (1) according to claim 7 or claim 8, **characterized in that** said reciprocal nesting areas are formed to achieve a catching or wedging of said base part (4d) on the lower extremity (1b) of the sheath (1).

10. The utilization of the anchoring device (1) according to one of claims 1 to 9 for mounting a rail on a concrete tie.
